# FASCICULE DE BREVET EUROPEEN

(11) **EP 2 065 872 B1**
(45) Date de publication et mention de la délivrance du brevet: **03.06.2015**
(21) Numéro de dépôt: 08170126.0
(22) Date de dépôt: 27.11.2008
(51) Int. Cl.: G09F 3/02, G09F 3/04, G09F 3/06, G09F 3/20, G09F 23/00, B65D 23/08

(54) **Procédé de fabrication en petites séries de manchons tubulaires étirables et manchon tubulaire étirable**
Herstellungsverfahren kleiner Serien von dehnbaren Rohrmuffen, und dehnbare Rohrmuffe
Method of manufacturing small series of stretchable tubular sleeves and stretchable tubular sleeve

(30) Priorité: 28.11.2007 FR 0759387
(43) Date de publication de la demande: 03.06.2009
(73) Titulaire: Decomatic S.A., 38290 La Verpillière (FR)
(72) Inventeur: Allegre, Jean-Luc, 38460 Trept (FR)
(74) Mandataire: Thibault, Jean-Marc

(56) Documents cités:
- EP-A- 0 604 318
- FR-A- 2 682 320
- FR-A- 2 702 072
- US-A1- 2003 152 722

## Description

L'objet de l'invention concerne le domaine technique de l'emballage et du conditionnement de corps volumétriques, de contenants ou d'articles au sens général.

L'objet de l'invention vise plus précisément le manchonnage et l'emballage d'articles du type boîtes, bouteilles ou bidons à l'aide de manchons tubulaires réalisés en matière plastique étirable.

De manière classique, il est connu dans l'état de la technique de réaliser, au cours de l'emballage d'un article, une opération de manchonnage consistant à entourer un article à l'aide d'un manchon qui reçoit, avant sa pose, une impression afin de constituer un support d'informations pour des indications relatives à l'article. Un tel manchon est réalisé de manière classique à partir d'au moins une feuille ou d'une gaine en matière plastique étirable. Un tel manchon d'étiquetage peut être fabriqué selon diverses techniques comme celle décrite par exemple dans la demande de brevet FR 2682320.

Cette opération de manchonnage est largement utilisée et présente l'avantage de permettre de suivre les cadences de production de l'industrie. Toutefois, pour des articles fabriqués en petites séries, le manchon étirable présente un coût de fabrication élevé lié en particulier à l'impression qu'il requiert. En effet, l'impression numérique s'avère difficile à adapter à un manchon étirable compte tenu de la nature du film sensible à la chaleur. Aussi, le recours à une impression flexographie pour des manchons étirables fabriqués en petite séries s'avère trop coûteux en raison par exemple du temps de réglage de l'impression de flexographie et/ou du coût important pour la fabrication des clichés d'impression.

Pour tenter de remédier à cet inconvénient, il est connu d'abandonner la mise en oeuvre d'un manchon autour de l'article en collant directement, sur ce dernier, comme décrit par exemple par la demande de brevet US 2003/0152722, une étiquette par exemple adhésive, comportant des indications relatives au produit. Cette solution contraint le fabricant à gérer d'une part deux procédés de fabrication, l'un adapté pour les petites séries et l'autre adapté pour les moyennes et grandes séries d'articles, et d'autre part deux références, à savoir l'étiquette et le manchon. Par ailleurs, il apparaît quelquefois un décollement de l'étiquette adhésive en raison, par exemple, des déformations que subit l'article lors de son remplissage. Pour tenter de remédier à cet inconvénient, il peut être envisagé d'accroître le pouvoir de fixation de l'étiquette, ce qui pose un problème pour retirer l'étiquette de l'article. Or, le retrait de l'étiquette de l'article s'avère nécessaire lors de la réutilisation de l'article ou pour satisfaire les conditions de recyclage de l'article.

L'analyse de l'état de la technique conduit à constater qu'il existe un problème pour l'emballage d'articles réalisés en petites séries, à l'aide d'un support d'information présentant un faible coût de fabrication et apte à permettre de présenter des indications relatives à l'article et à rester fixé à l'article, tout en pouvant être retiré facilement dudit article pour permettre le recyclage ou la réutilisation de l'article.

L'objet de l'invention vise donc à proposer un procédé visant à réaliser en tant que support d'information, et, contrairement aux connaissances générales de l'homme du métier, un manchon étirable pourvu d'une étiquette de personnalisation, ce manchon étirable étant conçu pour pouvoir être placé ultérieurement autour d'un article selon une opération classique de manchonnage.

Pour atteindre un tel objectif, l'objet de l'invention vise à proposer un procédé de fabrication de manchons d'étiquetage réalisés à partir d'au moins un film ou d'au moins une gaine en matière plastique étirable, destinés à être enfilés chacun par un bord d'entrée, sur au moins un article caractérisé en ce qu'il comporte les étapes suivantes :
- fabrication d'une série d'étiquettes de personnalisation des manchons, présentant chacune au moins une feuille pour constituer une étiquette auto-adhésive, avec une surface supérieure ou égale à 20 % et inférieure ou égale à 80 % de la surface du manchon sur lequel l'étiquette doit être fixée,
- et fabrication d'une série de manchons avec fixation d'au moins une étiquette de personnalisation sur le film ou la gaine de chaque manchon, de manière que chaque étiquette s'étend sans être recouverte, sur la paroi extérieure du manchon et en dehors d'une bordure de préhension délimitée entre le bord d'entrée des manchons et le bord voisin de l'étiquette.

Avantageusement, la fabrication des manchons comporte une étape de façonnage des manchons et une étape de fixation des étiquettes réalisée avant, pendant ou après l'étape de façonnage.

Selon une variante de réalisation, la fabrication des manchons comporte une étape d'impression réalisée avant ou après l'opération de façonnage.

Selon un exemple préféré de mise en oeuvre, le procédé de fabrication comporte une étape de conditionnement des manchons étiquetés pour stockage et/ou transport.

De manière classique, l'étape de manchonnage consiste à enfiler chaque manchon étiqueté autour d'un article en l'agrippant par sa bordure de préhension.

Avantageusement, l'étape de fabrication des manchons tubulaires permet d'obtenir des manchons unitaires ou assemblés entre eux par des lignes de prédécoupe.

Un autre objet de l'invention est de proposer un système comprenant un manchon tubulaire selon l'une des revendications 1 à 6 destiné à être enfilé, par son bord d'entrée, autour d'au moins un article et réalisé à partir d'au moins un film ou une gaine en matière plastique étirable, caractérisé en ce qu'il est pourvu d'au moins une étiquette de personnalisation du manchon fixée sans être recouverte, sur la paroi extérieure du manchon et en dehors d'une bordure de préhension délimitée entre le bord d'entrée du manchon et le bord voisin de l'étiquette auto-adhésive, l'étiquette de personnalisation présentant une surface supérieure ou égale à 20% et inférieure ou égale à 80 % de la surface du manchon.

Par exemple, la bordure de préhension possède une hauteur minimum égale à 10 mm.

De préférence, l'étiquette de personnalisation est une étiquette auto-adhésive.

Un autre objet de l'invention est de proposer un conditionnement pour une série de manchons d'étiquetage conformes à l'invention, unitaires ou assemblés ensemble par des lignes de prédécoupe.

Diverses autres caractéristiques ressortent de la description faite ci-dessous en référence aux dessins annexés qui montrent, à titre d'exemples non limitatifs, des formes de réalisation de l'objet de l'invention.

La **Figure 1** est une vue d'un exemple d'un manchon tubulaire monté sur un article conforme à l'invention équipant un article.

La **Figure 2** est une vue en perspective d'un manchon tubulaire conforme à l'invention.

La **Figure 3** est une vue d'une étiquette destinée à équiper un manchon tubulaire conforme à l'invention.

La **Figure 4** est une vue d'un manchon tubulaire conforme à l'invention avant son étape de pose sur un article.

La **Figure 5** est un exemple de réalisation d'un conditionnement de manchon tubulaire conforme à l'invention.

Tel que cela ressort plus précisément de la **Figure 1**, l'objet de l'invention concerne un manchon étirable d'étiquetage **1** destiné à être placé autour d'un article **2** de tout type, tel qu'un contenant, un récipient ou emballage comme un bidon, une bouteille, un pot, etc.

Un tel manchon d'étiquetage **1** est conformé pour s'adapter sur le pourtour de l'article **2** et présente ainsi une forme générale tubulaire ou cylindrique (**Figure 2**). Un tel manchon d'étiquetage **1** présente un périmètre de l'ordre du périmètre de l'article **2** c'est-à-dire sensiblement égal ou de préférence légèrement inférieur au périmètre du contour, pour s'adapter par élasticité autour de l'article **2**. Ainsi, chaque manchon d'étiquetage **1** possède un taux de serrage calculé à partir des périmètres du manchon d'étiquetage **1** et de l'article **2**. Ce manchon d'étiquetage **1** présente donc un contour fermé ou une forme sensiblement cylindrinque ou tubulaire limitée par deux bords d'extrémité **1₁** et **1₂** dont l'un, par exemple **1₁,** est destiné à constituer le bord d'entrée à partir duquel le manchon est enfilé sur l'article **2**. Ce manchon **3** peut être facilement oté de l'article **2**, par exemple en le coupant.

Le manchon d'étiquetage **1** est réalisé à partir d'au moins un film ou une gaine en matière plastique étirable. Ce manchon d'étiquetage **1** peut présenter une ou plusieurs épaisseurs.

Selon une caractéristique de l'invention, le manchon d'étiquetage **1** est pourvu d'au moins une étiquette **3** de personnalisation du manchon **1** (**Figure 3**). L'étiquette **3** comporte une impression liée directement à la description et/ou à l'utilisation de l'article **2** et/ou du produit contenu dans l'article. Compte tenu de sa fonction de personnalisation de l'article **2**, l'étiquette **3** présente une surface supérieure ou égale à 20% de la surface du manchon d'étiquetage **1**. Par ailleurs, cette étiquette de personnalisation **3** présente une surface inférieure ou égale à 80 % de la surface du manchon **1**. L'étiquette présente ainsi une dimension adaptée pour contenir des informations de personnalisation du manchon **1**. Il est à noter que le manchon **1** peut être imprimé ou non de manière à présenter une information générale.

L'étiquette **3** peut être réalisée en toute matière et peut être fixée sur le manchon **1** de toute manière appropriée. Selon une variante de réalisation, l'étiquette **3** est une étiquette auto-adhésive. L'étiquette **3** possède une épaisseur faible et se présente sous la forme d'au moins une feuille réalisée à partir d'un ou de plusieurs films de toute nature. Avantageusement, l'étiquette est adhésive sur toute sa surface ou sur toute sa périphérie pour favoriser l'opération ultérieure de manchonnage. A cet effet, pour favoriser l'opération de manchonnage, l'étiquette **3** peut présenter un caractère d'étirabilité et/ou le taux de serrage du manchon sur l'article peut être ajusté, pour compenser la perte partielle d'élasticité dûe à la présence de l'étiquette **3** fixée sur le manchon d'étiquetage **1** et qui apporte une certaine rigidité s'opposant à l'élasticité naturelle du manchon d'étiquetage **1**. Cette étiquette **3** est fixée sur le film ou la gaine de manière que chaque étiquette **3** s'étend, sans être recouverte, sur la paroi extérieure du manchon. En d'autres termes, l'étiquette **3** est fixée pour être directement accessible une fois manchonnée sur l'article. Cette étiquette **3** porte l'impression soit sur sa face externe, soit sur sa face interne dans le cas d'une étiquette en matière plastique transparente.

Selon une autre caractéristique avantageuse de l'invention, l'étiquette **3** de personnalisation est fixée en dehors d'une bordure de préhension **6** délimitée avec le bord **1₁** du manchon. Tel que cela ressort plus précisément de la **Figure 4**, cette bordure de préhension **6** est délimitée entre le bord d'entrée **1₁** du manchon et le bord voisin **3₁** de l'étiquette **3**. Cette bordure de préhension **6** présente une hauteur suffisante pour permettre la préhension du manchon en vue d'assurer l'opération de manchonnage, c'est-à-dire l'opération de montage du manchon autour de l'article **2**. La prise du manchon **1** par sa bordure **6**, schématisée par les flèches **F** à la **Figure 4**, peut être réalisée de manière manuelle ou automatique. Par exemple, la bordure de préhension **6** présente une hauteur minimum égale à 10 mm.

Le manchon d'étiquetage **1** fait l'objet d'un procédé de fabrication qui découle directement de la description qui précède.

Ce procédé comporte une étape de fabrication du manchon tubulaire **1** faisant intervenir une étape de façonnage d'une série de manchons tubulaires en matière plastique étirable. Cette étape permet ainsi de fabriquer en petites, moyennes ou grandes séries des manchons tubulaires **1**.

Cette opération de façonnage des manchons, qui consiste en des opérations de pliage, de soudage et/ou collage du film ou de la gaine, n'est pas décrite plus en détail, dans la mesure où elle est bien connue de l'homme du métier. Au terme de cette étape de façonnage, les manchons **1** peuvent se présenter soit de manière unitaire ou individualisée, soit assemblés les uns aux autres en étant pourvus de lignes de prédécoupe **7** (**Figure 5**) qui se déchirent lors de l'opération de manchonnage.

Le procédé conforme à l'invention requiert également une étape de fabrication d'une série d'étiquettes **3** de personnalisation des manchons, présentant chacune une surface supérieure ou égale à 20% et inférieure ou égale à 80 % de la surface du manchon sur lequel l'étiquette doit être fixée. Comme expliqué ci-dessus, ces étiquettes **3** sont réalisées de toute manière appropriée en étant pourvues d'une impression de personnalisation adaptée aux articles destinés à porter ces étiquettes.

Le procédé selon l'invention requiert également une étape de fixation d'au moins une étiquette de personnalisation **3**, de manière que l'étiquette se trouve fixée en dehors de la bordure de préhension **6** du manchon. La fixation des étiquettes de personnalisation **3** peut être réalisée avant, pendant ou après l'étape de façonnage des manchons. Ainsi, avant l'étape de façonnage, les étiquettes **3** peuvent être fixées sur le film ou la gaine, de manière qu'après l'opération de façonnage des manchons, les étiquettes **3** s'étendent en dehors de la bordure de préhension **6**. De même, les étiquettes **3** peuvent être fixées sur les manchons à tout moment lors de l'opération de façonnage.

Enfin, les étiquettes **3** peuvent être posées sur les manchons après l'opération de façonnage. Cette variante de réalisation autorise de façonner des manchons en moyenne ou grande série et de personnaliser rapidement avec les étiquettes, tout ou partie de ces manchons. Selon cette dernière variante, les étiquettes **3** peuvent être posées directement après l'étape de façonnage ou après une étape de stockage des manchons. La fixation des étiquettes **3** sur le manchon ou le film ou la gaine peut être réalisée de manière manuelle ou automatique.

Selon une variante de réalisation, l'étape de fabrication des manchons comporte une étape d'impression réalisée avant ou après l'opération de façonnage. Cette impression correspond à une information générale ne correspondant pas à une personnalisation du manchon. Si l'étape de l'impression est réalisée avant l'opération de pose des étiquettes, cette étape d'impression peut être réalisée en moyenne ou grande série.

Selon une caractéristique avantageuse de réalisation, le procédé comporte une étape de conditionnement des manchons étiquetés pour le stockage et/ou le transport. Les manchons étiquetés sont ainsi stockés et/ou envoyés pour être montés autour des articles **2**. Dans l'exemple de réalisation illustré à la **Figure 5**, l'étape de conditionnement consiste à placer les manchons étiquetés, assemblés entre eux, de manière à constituer une bobine **8** de manchons étiquetés. Bien entendu, il peut être envisagé de conditionner les manchons assemblés entre eux en étant pliés par exemple. Selon une autre variante de réalisation, il peut être prévu de conditionner des manchons unitaires qui se trouvent placés par exemple dans un emballage tel qu'une boîte. Un tel conditionnement **8** de manchons étiquetés unitaires ou assemblés ensemble est adapté pour le stockage et/ou le transport vers un site de manchonnage.

L'opération de manchonnage automatique ou manuelle consiste à enfiler chaque manchon étiqueté **1** autour d'un article **2** en l'agrippant par sa bordure **6** en vue de l'enfiler sur l'article **2** (**Figure 4**). Il est à noter que l'opération de manchonnage peut être réalisée directement au terme de l'étape de fabrication des manchons, sans mettre en place une opération de conditionnement des manchons. De façon surprenante, le montage du manchon étiqueté **1** autour de l'article **2** peut être mené à bien facilement, même en présence d'une étiquette fixée au préalable sur le manchon.

Il ressort de la description qui précède qu'il peut être prévu de fabriquer en petite série des manchons étiquetés adaptés aux articles **2** tout en présentant un coût de fabrication réduit et en permettant la réutilisation des articles par le retrait facile de l'étiquette sans laisser de traces sur l'article **2**. La fourniture d'un manchon étiqueté **1** garantit l'adéquation entre l'étiquette **3** et l'article **2**. Ce procédé permet d'alimenter en petites séries, un poste de manchonnage à l'aide de manchons étiquetés.

## Revendications

1. Procédé de fabrication de manchons d'étiquetage (**1**) réalisés à partir d'au moins un film ou d'au moins une gaine en matière plastique étirable, destinés à être enfilés chacun par un bord d'entrée (**1₁**), sur au moins un article (**2**), **caractérisé en ce qu'**il comporte les étapes suivantes :
- fabrication d'une série d'étiquettes de personnalisation (**3**) des manchons, présentant chacune au moins une feuille pour constituer une étiquette auto-adhésive, avec une surface supérieure ou égale à 20 % et inférieure ou égale à 80 % de la surface du manchon sur lequel l'étiquette doit être fixée,
- et fabrication d'une série de manchons avec fixation d'au moins une étiquette de personnalisation sur le film ou la gaine de chaque manchon, de manière que chaque étiquette s'étend sans être recouverte, sur la paroi extérieure du manchon et en dehors d'une bordure de préhension (**6**) délimitée entre le bord d'entrée (**1₁**) des manchons et le bord voisin (**3₁**) de l'étiquette.

2. Procédé selon la revendication 1, **caractérisé en ce que** la fabrication des manchons comporte une étape de façonnage des manchons et une étape de fixation des étiquettes réalisée avant, pendant ou après l'étape de façonnage.

3. Procédé selon la revendication 2, **caractérisé en ce que** la fabrication des manchons comporte une étape d'impression réalisée avant ou après l'opération de façonnage.

4. Procédé selon l'une des revendications 1 à 3, **caractérisé en ce qu'**il comporte une étape de conditionnement des manchons étiquetés (**1**) pour stockage et/ou transport.

5. Procédé selon l'une des revendications 1 à 4, **caractérisé en ce qu'**il comporte une étape de manchonnage consistant à enfiler chaque manchon étiqueté (**1**) autour d'un article (**2**) en l'agrippant par sa bordure de préhension (**6**).

6. Procédé selon l'une des revendications 1 à 3, **caractérisé en ce que** l'étape de fabrication des manchons tubulaires (**1**) permet d'obtenir des manchons unitaires ou assemblés entre eux par des lignes de prédécoupe.

7. Système comprenant un manchon d'étiquetage (**1**) selon l'une des revendications 1 à 6 destiné à être enfilé, par son bord d'entrée (**1₁**), autour d'au moins un article (**2**) et réalisé à partir d'au moins un film ou une gaine en matière plastique étirable, conformément au procédé de fabrication selon l'une des revendications 1 à 6, **caractérisé en ce qu'**il est pourvu d'au moins une étiquette (**3**) auto-adhésive de personnalisation du manchon fixée sans être recouverte, sur la paroi extérieure du manchon et en dehors d'une bordure de préhension (**6**) délimitée entre le bord d'entrée (**1₁**) du manchon et le bord voisin (**3₁**) de l'étiquette, l'étiquette de personnalisation présentant une surface supérieure ou égale à 20% et une surface inférieure ou égale à 80 % de la surface du manchon.

8. Système comprenant un manchon d'étiquetage selon la revendication 7, **caractérisé en ce que** la bordure de préhension (**6**) possède une hauteur minimum égale à 10 mm.

9. Conditionnement (**8**) pour une série de manchons d'étiquetage (**1**) conformes à la revendication 7 ou 8, unitaires ou assemblés ensemble par des lignes de prédécoupe.

## Patentansprüche

1. Verfahren zur Herstellung von aus wenigstens einem Film oder wenigstens einer Hülle aus dehnbarem Kunststoff ausgebildeten Etikettiermanschetten (1), die dazu bestimmt sind, jeweils mit einem Eintrittsrand (1₁) über wenigstens einen Artikel (2) gestreift zu werden, **dadurch gekennzeichnet, dass** es die folgenden Schritte umfasst:
- Herstellung einer Reihe von Etiketten zur individuellen Gestaltung (3) der Manschetten, die jeweils wenigstens eine Folie zur Bildung eines selbstklebenden Etiketts aufweisen, mit einer Fläche größer als oder gleich 20 % und kleiner als oder gleich 80 % der Fläche der Manschette, auf der das Etikett befestigt werden soll, und
- Herstellung einer Reihe von Manschetten mit Befestigung wenigstens eines Etiketts zur individuellen Gestaltung auf dem Film oder der Hülle einer jeden Manschette, so dass sich jedes Etikett, ohne überdeckt zu werden, über die Außenwand der Manschette und außerhalb eines Greifrandes (6), der zwischen dem Eintrittsrand (1₁) der Manschetten und dem benachbarten Rand (3₁) des Etiketts begrenzt ist, erstreckt.

2. Verfahren nach Anspruch 1, **dadurch gekennzeichnet, dass** die Herstellung der Manschetten einen Schritt zur Formgebung der Manschetten und einen Schritt zur Befestigung der Etiketten, der vor, während oder nach dem Formgebungsschritt durchgeführt wird, umfasst.

3. Verfahren nach Anspruch 2, **dadurch gekennzeichnet, dass** die Herstellung der Manschetten einen Druckschritt umfasst, der vor oder nach dem Formgebungsvorgang durchgeführt wird.

4. Verfahren nach einem der Ansprüche 1 bis 3, **dadurch gekennzeichnet, dass** es einen Schritt zur Verpackung der etikettierten Manschetten (1) für Lagerung und/oder Transport umfasst.

5. Verfahren nach einem der Ansprüche 1 bis 4, **dadurch gekennzeichnet, dass** es einen Sleeving-Schritt umfasst, der darin besteht, jede etikettierte Manschette (1) durch ihr Ergreifen an ihrem Greifrand (6) um einen Artikel (2) zu streifen.

6. Verfahren nach einem der Ansprüche 1 bis 3, **dadurch gekennzeichnet, dass** der Schritt zur Herstellung der röhrenförmigen Manschetten (1) ermöglicht, einzelne oder durch Trennperforationslinien untereinander verbundene Manschetten zu erhalten.

7. System, umfassend eine Etikettiermanschette nach einem der Ansprüche 1 bis 6, die dazu bestimmt ist, mit ihrem Eintrittsrand (1₁) um wenigstens einen Artikel (2) gestreift zu werden, und die gemäß dem Herstellungsverfahren nach einem der Ansprüche 1 bis 6 aus wenigstens einem Film oder einer Hülle aus dehnbarem Kunststoff hergestellt ist, **dadurch gekennzeichnet, dass** sie mit wenigstens einem selbstklebenden Etikett (3) zur individuellen Gestaltung der Manschette versehen ist, das, ohne überdeckt zu werden, auf der Außenwand der Manschette und außerhalb eines Greifrandes (6), der zwischen dem Eintrittsrand (1₁) der Manschette und dem benachbarten Rand (3₁) des Etiketts begrenzt ist, befestigt ist, wobei das Etikett zur individuellen Gestaltung eine Fläche größer als oder gleich 20 % und eine Fläche kleiner als oder gleich 80 % der Fläche der Manschette aufweist.

8. System, umfassend eine Etikettiermanschette nach Anspruch 7, **dadurch gekennzeichnet, dass** der Greifrand (6) eine Mindesthöhe gleich 10 mm aufweist.

9. Verpackung (8) für eine Reihe von Etikettiermanschetten (1) gemäß Anspruch 7 oder 8, die einzeln oder durch Trennperforationslinien verbunden sind.

## Claims

1. A method of fabricating labeling sleeves (1) made from at least one film or at least one sheath of stretchable plastics material, each sleeve being for enraging via an inlet edge (1₁) on at least one article (2), the method being **characterized in that** it comprises the hollowing steps:
· fabricating a series of labels (3) for personalizing the sleeves, each presenting at least one sheet to constitute a self-adhesive label with an area greater than or equal to 20% and less than or equal to 80% of the area of the sleeve onto which the label is to be fastened; and
· fabricating a series of sleeves with at least one personalization label fastened on the film or the sheath of each sleeve so that each label extends without being covered over the outer wall of the sleeve and away from a grip margin (6) defined between the inlet edge (1₁) of the sleeves and the neighboring edge (3₁) of the label.

2. A method according to claim 1, **characterized in that** fabricating the sleeves includes a step of shaping the sleeves and, during or after the shaping step, a step of fastening the labels made beforehand.

3. A method according to claim 2, **characterized in that** fabricating the sleeves includes a printing step that is performed before or after the shaping operation.

4. A method according to any one of claims 1 to 3, **characterized in that** it includes a step of packaging labeled sleeves (1) for storage and/or transport.

5. A method according to any one of claims 1 to 4, **characterized in that** it includes a sleeting step that consists in engaging each labeled sleeve (1) around an article (2) by gripping it via its grip margin (6).

6. A method according to any one of claims 1 to 3, **characterized in that** the step of fabricating tubular sleeves (1) makes it possible to obtain individual sleeves or sleeves that are attached to one another via precut lines.

7. A system including a labeling sleeve (1) according to any one of claims 1 to 6 suitable for being engaged via its inlet edge (1₁) around at least one article (2) and made using at least one film or sheath of flexible plastics material, in accordance with the fabrication method according to any one of claims 1 to 6, the system being **characterized in that** it is provided with at least one self-adhesive label (3) for personalizing the sleeve that is fastened without being covered on the outer wall of the sleeve and away from a grip margin (6) defined between the inlet edge (1₁) of the sleeve and the neighboring edge (3₁) of the label, the personalization label presenting an area greater than or equal to 20%, and an area less than or equal to 80% of the area of the sleeve.

8. A system including a labeling sleeve according to claim 7, **characterized in that** the grip margin (6) has a minimum height equal to 10 mm.

9. Packaging (8) for a series of labeling sleeves (1) according to claim 7 or claim 8, the sleeves being individual or attached to one another via precut lines.
